# EUROPÄISCHE PATENTSCHRIFT

(11) **EP 0 277 544 B1**
(45) Veröffentlichungstag und Bekanntmachung des Hinweises auf die Patenterteilung: **13.05.1992**
(21) Anmeldenummer: 88100753.8
(22) Anmeldetag: 09.07.1985
(51) Int. Cl.: B67D 1/00, F17C 13/00, B01F 3/04

(54) **Anordnung zum steckbarem Anflanschen eines Druckbehälters an eine Gasentnahme-Einrichtung**
Arrangement for coupling a pressurized container to a gas-dispensing device
Agencement pour raccorder par enfichage un réservoir sous pression à un dispositif de prélèvement de gaz

(30) Priorität: 22.08.1984 DE 3430926; 22.08.1984 DE 3430900; 22.08.1984 DE 3430928
(43) Veröffentlichungstag der Anmeldung: 10.08.1988
(62) Teilanmeldung aus: 85108486.3
(73) Patentinhaber: Bosch-Siemens Hausgeräte GmbH, 81669 München (DE); THE COCA-COLA COMPANY, Atlanta, Georgia 30301 (US)
(72) Erfinder: Aschberger, Matthias, Dipl.-Ing., D-7928 Giengen (DE); Färber, Karlheinz, Dipl.-Ing., D-7928 Giengen (DE); Deininger, Anton, Dipl.-Ing., D-8887 Bachhagel (DE)
(74) Vertreter: Rode, Franz

(56) Entgegenhaltungen:
- WO-A-82/01542
- FR-A- 2 502 291
- GB-A- 861 531
- US-A- 4 103 712

## Beschreibung

Die vorliegende Erfindung bezieht sich auf eine Anordnung zum steckbaren Anflanschen eines flaschenartig ausgebildeten, unter Druck stehenden, Gas enthaltenden Druckbehälters mit einer steuerbaren Ventileinrichtung an eine Gasentnahme-Einrichtung mit einer Steuereinrichtung zum Regeln des Druckes des entnommenen Gases, wobei die Steuereinrichtung der Gasentnahme-Einrichtung mit der Ventileinrichtung des Druckbehälters zusammenwirkt, der Druckbehälter in seiner Einbaulage im Gerätegehäuse im wesentlichen senkrecht ausgerichtet angeordnet ist und in seinem oberen Bereich eine abgewinkelte Ventileinrichtung mit seitlich ausgerichteter Flanschöffnung aufweist und ein an der Gasentnahme-Einrichtung schwenkbar gelagerter Schwenkhebel-Verriegelungsmechanismus die Ventileinrichtung übergreifend an die Anschlußöffnung der Gasentnahme-Einrichtung schwenkbar gelagerter Schwenkhebel-Verriegelungsmechanismus die Ventileinrichtung übergreifend an die Anschlußöffnung der Gasentnahme-Einrichtung gasdicht anlegt.

Derartige Anordnungen können beispielsweise Anwendung finden in Getränkeautomaten, durch welche Getränkekonzentrate mit Sodawasser zu einem Erfrischungsgetränk gemischt werden. Bei derartigen Geräten wird das Sodawasser durch Anreichern von Frischwasser mit CO₂ -Gas in einem bevorzugterweise gekühlten Vorratsgefäß bewirkt. Für den individuellen Einsatz derartiger Geräte ist es zweckmäßig und wünschenswert, die Auswechselbarkeit auch der CO₂ -Vorratsbehälter möglichst einfach und damit für jedermann durchführbar zu ermöglichen. Üblicherweise werden die CO₂ -Vorratsbehälter mit der Gasentnahme-Einrichtung verschraubt. Es ist aber auch bekannt, den CO₂ -Druckbehälter durch eine Steckverbindung mit der Gasentnahme-Einrichtung zu verbinden und diese Verbindung dadurch aufrecht zu erhalten, daß über diesen Vorratsbehälter ein entsprechender Anpreßdruck geleitet wird.

Bei den bekannten Anordnungen treten zwei Hauptprobleme auf. Das eine Problem besteht darin, daß beim Zusammenführen der Flansche einerseits des Vorratsbehälters und andererseits der Gasentnahme-Einrichtung hohe Sorgfalt geübt werden muß, da dabei leicht in diesem Bereich Beschädigungen auftreten können. Solche Beschädigungen führen aber dann meist zu Gasundichtigkeiten. Das zweite Problem ist darin zu sehen, daß bei den bekannten Steckverbindungen der Anpreßdruck über die gesamte Gasflasche geleitet wird, was ein entsprechend stabiles Gehäuse voraussetzt, welches diese Kräfte aufnehmen kann und zum anderen hohe Ansprüche an die Fertigungsgenauigkeit stellt. Dieses Problem ist über elastische Andruckmittel, beispielsweise über Federdruck, nur bedingt lösbar, da bei zu großzügiger Anwendung dieser Maßnahmen nicht eine ausreichende Sicherheit für eine zuverlässige Verbindung zwischen den beiden Flanschteilen gegeben ist.

Es ist eine Anordnung zum steckbaren Anflanschen eines flaschenartig ausgebildeten, unter Druck stehenden, Gas enthaltenden Druckbehälters an eine Gasentnahme-Einrichtung bekannt (WO 82/01 542) bei der der Auslaßstutzen des Druckbehälters über einen an der Gasentnahme-Einrichtung angelenkten Schwenkhebel durch Festschrauben an diese Gasentnahme-Einrichtung anpreßbar ist. Außerdem ist es bekannt, eine Flanschverbindung für Rohrleitungen über einen Schlittenzug-Verschluß herzustellen (US-PS 4 103 712).

Der vorliegenden Erfindung liegt nunmehr die Aufgabe zugrunde, eine Anordnung zum steckbaren Anflanschen eines flaschenartig ausgebildeten Druckbehälters mit einer Gasentnahme-Einrichtung bereitzustellen, bei welcher trotz einfachen Aufbaus eine einfache Bedienbarkeit und eine funktionssichere Verbindung gewährleistet ist.

Eine nach diesen erfindungsgemäßen Merkmalen ausgstaltete Anordnung entspricht den an sie gestellten Aufgaben in vielerlei Hinsicht. Zum Einbau des Druckbehälters in das Gerät ist es in einem ersten Bedienungsgang lediglich erforderlich, den Druckbehälter im Bereich der abgekröpften Ventileinrichtung zu erfassen und mit dem Boden voran in eine Aufnahmekammer des Gerätes einzubringen. Durch die bevorzugterweise angeordneten Führungskulissen wird dabei der Gas-Druckbehälter in den Bereich seiner endgültigen Arbeitslage gebracht und im Bereich der abgewinkelten Ventileinrichtung durch die vor der Gasentnahme-Einrichtung angeordneten Vorzentriervorrichtung erfaßt. Nunmehr ist es lediglich nötig, durch Betätigung des Schwenkhebel-Verriegelungsmechanismus die Ventileinrichtung vollständig an die Gasentnahme-Einrichtung heranzuführen und die beiden Funktionsteile gasdicht miteinander zu verbinden. Der dabei auftretende Kraftfluß verläuft lediglich zwischen Gasentnahme-Einrichtung und Ventileinrichtung über den handbetätigbaren Schwenkhebel. Infolge der relativ kurzen zu überbrückenden Abstände kann auf elastische Anpreßmittel zum Toleranzausgleich weitestgehend verzichtet werden, so daß Beschädigungen im Flanschbereich sich mit großer Wahrscheinlichkeit dahin auswirken, daß dies beim Anflanschvorgang durch erschwerte bzw. nicht durchführbare Betätigungsbedingungen erkennbar ist. Damit wird die Bedienungsperson auf fehlerhafte Bedingungen in den Flanschbereichen, welche sich auch als Verschmutzungen darstellen können, aufmerksam gemacht. Es ist aber zweckmäßig, die Andruckkraft selbst über ein kurzhubig wirkendes Federelement zu realisieren. Dadurch, daß der Gewichtsschwerpunkt des Druckbehälters unterhalb der Zentriervorrichtung für den abgewinkelten Teil der Ventileinrichtung liegt, wirkt sich die Gewichtskraft des Gas-Druckbehälters nicht verkantend auf die Flanschverbindung aus.

Als zusätzliche Maßnahme zum Schutz der Flanschteile ist die erfindungsgemäße Anordnung bevorzugterweise dadurch gekennzeichnet, daß innerhalb eines Außenrohrstutzens im Bereich der Anschlußöffnung der Ventileinrichtung ein weiterer Zentrierrohrstutzen der Ventileinrichtung zum Anschluß an die Entnahme-Einrichtung angeordnet ist.

Ein nach den Merkmalen der Erfindung ausgestaltetes Ausführungsbeispiel ist anhand der Zeichnung im folgenden näher beschrieben. Es zeigen:
- Fig. 1: eine Seitenansicht einer Gasentnahme-Einrichtung in Verbindung mit einem an diese angeflanschten Gas-Druckbehälter in einem Gerätegehäuse, teilweise geschnitten,
- Fig. 2: eine Draufsicht auf diese Anordnung in teilweiser Schnittdarstellung und
- Fig. 3: eine Ansicht in Richtung auf den Aufnahmeflansch der Gastentnahme-Einrichtung.

Die dargestellte Anordnung dient zur Entnahme von CO₂-Gas aus einem Druckbehälter 1 über eine Gasentnahme -Einrichtung 2 für einen Karbonisator eines Getränkeautomanten. In diesem Karbonisator wird Frischwasser mit dem CO₂-Gas angereichert.

Die Gasentnahme-Einrichtung 2 enthält Regelglieder, welche in Verbindung mit einem Ventilstößel einer an dem Gas-Druckbehälter 1 angeordneten Ventileinrichtung 3 den innerhalb des Gas-Druckbehälters 1 herrschenden Gasdruck auf den im Karbonisator benötigten Betriebsdruck geregelt reduzieren. Die Gasentnahme-Einrichtung 2 ist im Gerätegehäuse 4 befestigt und damit Bestandteil des Geräts. Der Gas-Druckbehälter 1 und die Ventileinrichtung 3 bilden eine Funktionseinheit, welche für die Versorgung des Karbonisators mit CO₂-Gas an die Gasentnahme-Einrichtung 2 anzuflanschen ist.

Zur Bedienungserleichterung und -vereinfachung ist zu diesem Zweck die Ventileinrichtung 3 gekröpft ausgebildet, d.h. ihr Anschlußflansch für die Gasentnahme-Einrichtung 2 ist gegenüber der Achse des Gas-Druckbehälters 1 rechtwinklig abgewinkelt. Daraus ergibt sich für den Anschluß des Gas-Druckbehälters 1 über die Ventilanordnung 3 an die Gasentnahme-Einrichtung 2 eine Anschlußbewegungsfolge in zwei Stufen. Ein neu in das Gerät einzubringender und anzuschließender Gas-Druckbehälter 1 wird durch die Gehäuseöffnung 5 mit seinem unteren Ende 6 voran in die Aufnahmekammer 7 für den Druckbehälter 1 im wesentlichen in Achsrichtung des Gas-Druckbehälters 1 eingeführt. Geführt durch die Wandabschnitte 8,9 wird dabei der Gas-Druckbehälter 1 um die Rundkante 10 innerhalb des Gerätegehäuses 4 zwangsläufig in eine Lage verschwenkt und gebracht, bei der die Ventilanordnung 3 in den Bereich der Gasentnahme-Einrichtung 2 gelangt.

Dieser Gasentnahme-Einrichtung 2 vorgelagert ist eine Zentriervorrichtung 11, über welche das abgewinkelte Teilstück der Ventilvorrichtung 3 erfaßt wird, so daß der Anschlußflansch der Ventileinrichtung 3 mit dem komplementären Anschlußflansch der Gasentnahme-Einrichtung 2 zentriert wird. Zu diesem Zweck ist die der Gasentnahme-Vorrichtung 2 vorgelagerte Zentriervorrichtung 11 - wie in Fig. 3 dargestellt - nach oben hin offen U-förmig ausgestaltet, so daß sie beim Einschieben des Gas-Druckbehälters 1 den abgekröpften, in Fig. 3 strichpunktiert angedeuteten Keil 12 der Ventileinrichtung erfaßt, bis dieser am Boden dieser Zentriereinrichtung 11 zur Anlage kommt. Die Einbaulage des Gas-Druckbehälters 1 ist so gewählt, daß dessen Schwerpunkt dabei im wesentlichen unterhalb dieses Auflagepunkts zwischen Zentriervorrichtung 11 und abgekröpften Teil 12 der Ventileinrichtung liegt. Diese vorzentrierte Arbeitslage ist also im wesentlichen stabil.

Aus dieser Arbeitslage ist die gasdichte Verbindung zwischen den Flanschteilen der Ventileinrichtung 3 und der Gasentnahme-Einrichtung 2 herbeizuführen. Dazu dient ein handbetätigbarer Schwenkhebel 13, welcher auf Achsansätzen 14 der Gasentnahme-Einrichtung 2 schwenkbar gelagert ist. In den Figuren 1 und 3 ist die Arbeitslage des Schwenkhebels 13 dargestellt. Dieser greift über angeschrägte Betätigungsflächen 15 an Betätigungsansätzen 16 der Ventileinrichtung 3 an. Durch die von oben herab durchgeführte Schwenkbewegung des handbetätigen Schwenkhebels 13 werden dabei die korrespondierenden Flanschteile der Ventileinrichtung 3 und der Gasentnahme-Einrichtung 2 axial zusammengefügt. Der endgültige Anpreßdruck für diese Funktionsteile wird durch ein im Schwenkhebel 13 angeordnetes Federelement 17 ausgeübt, welches über einen Druckbolzen 18 auf die dem Anschlußflansch der Ventileinrichtung 3 gegenüberliegende Ventilpartie auf die Ventileinrichtung 3 wirkt. In dieser Stellung wird über diesen Bolzen 18 der Schwenkhebel 13 hinter einer Erhöhung der Ventileinrichtung 3 auch kraftschlüssig verrastet.

## Patentansprüche

1. Anordnung zum steckbaren Anflanschen eines flaschenartig ausgebildeten, unter Druck stehenden, Gas enthaltenden Druckbehälters (1) mit einer steuerbaren Ventileinrichtung (3) an eine Gasentnahme-Einrichtung mit einer Steuereinrichtung (2) zum Regeln des Druckes des entnommenen Gases, wobei die Steuereinrichtung (2) der Gasentnahme-Einrichtung mit, der Ventileinrichtung (3) des Druckbehälters (1) zusammenwirkt, der Druckbehälter (1) in seiner Einbaulage im Gerätegehäuse (4) im wesentlichen senkrecht ausgerichtet angeordnet ist und in seinem oberen Bereich eine abgewinkelte Ventileinrichtung (3) mit seitlich ausgerichteter Flanschöffnung aufweist und ein an der Gasentnahme-Einrichtung (2) schwenkbar gelagerter Schwenkhebel-Verriegelungsmechanismus (13) die Ventileinrichtung (3) übergreifend an die Anschlußöffnung der Gasentnahme-Einrichtung (2) gasdicht anlegt, **dadurch gekennzeichnet,** daß im, Nahbereich der gegen den Ventilflansch gerichteten Anschlußöffnung der Gasentnahme-Einrichtung (2) eine nach oben geöffnete Vorzentriervorrichtung (11) für den Ventilflansch angeordnet ist und daß der Gewichtsschwerpunkt des Druckbehälters (1) unterhalb der Vorzentriervorrichtung (11) für den abgewinkelten Teil der Ventileinrichtung (3) liegt.

2. Anordnung nach Anspruch 1, dadurch gekennzeichnet, daß ortsfeste Führungskulissen (8, 9, 10) für den Druckbehälter (11) im Gerätegehäuse (4) angeordnet sind, über die beim Einsetzen des Druckbehälters (1) dessen Ventilanordnung (3) in den Bereich der Entnahmeeinrichtung (2) geleitet wird.

3. Anordnung nach einem der Ansprüche 1 oder 2, dadurch gekennzeichnet, daß innerhalb eines Außenrohrstutzens im Bereich der Anschlußöffnung der Ventileinrichtung (1) ein weiterer Zentrierrohrstutzen der Ventileinrichtung (3) zum Anschluß an die Entnahmeeinrichtung (2) angeordnet ist.

## Claims

1. Arrangement for the pluggable flanging of a gas-containing pressure container (1), which is constructed bottle-shaped, stands under pressure and comprises controllable valve equipment (3), to gas withdrawal equipment with control equipment (2) for regulation of the pressure of the withdrawn gas, wherein the control equipment (2) of the gas withdrawal equipment co-operates with the valve equipment (3) of the pressure container (1), the pressure container (1) is oriented substantially vertically in its incorporated position in the apparatus housing (4) and in its upper region has angled valve equipment (3) with laterally oriented flange opening, and a pivot lever locking mechanism (13), which is pivotably mounted at the gas withdrawal equipment (2) and gas-tightly lays the valve equipment (3) over-engagingly on the connection opening of the gas withdrawal equipment (2), characterised thereby that arranged in the proximate region of the connection opening, which is directed towards the valve flange, of the gas withdrawal equipment (2) is an upwardly open initial centring device (11) for the valve flange and that the centre of gravity of the pressure container (1) lies below the initial centring device (11) for the angled part of the valve equipment (3).

2. Arrangement according to claim 1, characterised thereby that stationary guide elements (8, 9, 10) are arranged in the apparatus housing (4) for the pressure container (1), by way of which elements on the insertion of the pressure container (1) the valve arrangement (3) thereof slides into the region of the withdrawal equipment (2).

3. Arrangement according to claim 1 or 2, characterised thereby that arranged within an outer pipe stub in the region of the connection opening of the valve equipment (1) is a further centring pipe stub of the valve equipment (3) for the connection to the withdrawal equipment (2).

## Revendications

1. Dispositif pour le raccordement par bride enfichable d'un réservoir sous pression en forme de bouteille (1) contenant un gaz sous pression et comportant un dispositif de valve commandé (3) à un dispositif de soutirage de gaz comportant un dispositif de commande (2) pour le réglage de la pression du gaz soutiré, le dispositif de commande (2) du dispositif de soutirage du gaz coopérant avec le dispositif de valve (3) du réservoir sous pression (1), le réservoir sous pression (1) étant disposé sensiblement verticalement à l'intérieur de la carrosserie de l'appareil (4) en position montée et présentant, dans sa partie supérieure, un dispositif de valve (3) coudé avec un orifice de bride latéral et un mécanisme de verrouillage à levier pivotant (13) articulé sur le dispositif de soutirage de gaz (2) qui s'engage sur le dispositif de valve (3) et applique celui-ci avec étanchéité au gaz contre l'orifice de raccordement du dispositif de soutirage de gaz (2), caractérisé en ce qu'un dispositif de centrage préalable (11) ouvert vers le haut pour la bride de la valve est disposé au voisinage de l'orifice de raccordement du dispositif de soutirage de gaz (2) tourné vers la bride de la valve et en ce que le centre de gravité du réservoir sous pression (1) est situé au-dessous du dispositif de centrage préalable (11) de la partie coudée du dispositif de valve (3).

2. Dispositif selon la revendiction 1, caractérisé en ce que des glissièresde guidage (8, 9, 10) pour le réservoir sous pression (1) sont aménagées à l'intérieur de la carrosserie de l'appareil (4) et amènent le dispositif de valve (3) du réservoir sous pression (1) dans la région du dispositif de soutirage (2) lors de la mise en place du réservoir sous pression (1).

3. Dispositif selon l'une des revendications 1 ou 2, caractérisé en ce qu'un tube de centrage supplémentaire du dispositif de valve (3) pour le raccordement au dispositif de soutirage (2) est disposé à l'intérieur d'un tronçon de tube extérieur dans la région de l'orifice de raccordement du dispositif de valve (1).
